# EUROPÄISCHE PATENTSCHRIFT

(11) **EP 0 752 504 B1**
(45) Veröffentlichungstag und Bekanntmachung des Hinweises auf die Patenterteilung: **05.01.2000**
(21) Anmeldenummer: 96109307.7
(22) Anmeldetag: 11.06.1996
(51) Int. Cl.: E04B 1/41

(54) **Luftschichtanker für Mauerwerk und Verfahren zu seiner Herstellung**
Cavity wall tie and method for manufacturing the same
Ancrage pour mur creux et méthode pour sa fabrication

(30) Priorität: 07.07.1995 DE 19524745
(43) Veröffentlichungstag der Anmeldung: 08.01.1997
(73) Patentinhaber: Gebr. Bodegraven B.V., NL-2421 AZ Nieuwkoop (NL)
(72) Erfinder: Franssen, Jan, 1394 JG Nederhorst den Berg (NL); Vossenberg, Georgius Albertus, 2421 BC Nieuwkoop (NL)
(74) Vertreter: Depmeyer, Lothar

(56) Entgegenhaltungen:
- EP-A- 0 183 362
- FR-A- 2 463 959
- GB-A- 2 033 448
- GB-A- 2 063 329
- GB-A- 2 190 938
- GB-A- 2 251 634
- GB-A- 2 259 532
- PATENT ABSTRACTS OF JAPAN vol. 8, no. 112 (M-298) [1549] , 25.Mai 1984 & JP-A-59 021435 (TOKYO SHIBAURA DENKI K.K.), 3.Februar 1984,

## Beschreibung

Die Erfindung betrifft ein Verfahren zur Herstellung eines aus einem dünnwandigen Material, vorzugsweise Stahl, bestehenden Luftschichtankers für Mauerwerk, wobei der Luftschichtanker an einem Ende flach gestaltet ist und einen anderen, das Übrige des Luftschichtankers bildenden stabförmigen Abschnitt aufweist, der durch Verformung des Ankerwerkstoffes gebildet ist. Die Erfindung bezieht sich ferner auf einen nach diesem Verfahren hergestellten Luftschichtanker.

Derartige Luftschichtanker dienen der Verbindung von zweischaligem Mauerwerk z.B. der Verbindung einer Schale aus Kalksandstein bzw. Porenbeton einerseits und einer anderer, aussen gelegenen Mauerwerkschale andererseits, wobei in der Luftschicht zwischen diesen beiden Schalen Dämmplatten angeordnet sein können, die von dem in der Luftschicht angeordneten stabförmigen Längenabschnitt des Ankers gehalten sind. Das freie Ende des stabförmigen Längenabschnittes ragt dabei in die aussen gelegene Schale hinein, während der flach gehaltene Teil des Ankers in der innen gelegenen Schale z.B. in Dünnbettmörtel gehalten ist.

Bei den bekannten Luftschichtankern dieser Art (GB-A-2190938) wird der stabförmige Längenabschnitt aus einem Längenabschnitt des Ankerrohlings geformt, dessen Breite wesentlich geringer ist als diejenige des flachen Längenabschnittes. Da die Rohlinge ausgestanzt werden, ergibt sich durch diese Breitenunterschiede ein nicht unerheblicher Werkstoff- bzw. Stanzverlust.

Ferner sind Luftschichtanker bekannt (GB-A-2259532), die an beiden Enden im Grundriss nach Art des Buchstabens W gestaltet, und zwar in der Weise, dass einzelne Anker aus einer Werkstoffbahn ohne Werkstoffabfall durch Scheren, Stanzen od. dgl. gewonnen werden können. Die W-förmige Gestalt der Luftschichtankerenden erschwert in erheblichem Masse das Aufspiessen von Dämmplatten für die Luftschicht bei der Erstellung des Mauerwerks.

Ausserdem sind Luftschichtanker für Mauerwerk bekannt (EP-A-0183362), bei denen die beiden im Mauerwerk anzuordnenden, im wesentlichen flach gehaltenen Ankerenden in der Seitenansicht gesehen wellenförmig geformt wurden, während der für die Luftschicht bestimmte Mittelabschnitt im Grundriss zickzackförmig verläuft und nach Fertigstellung des Ankerrohlings um 90° so verdreht wird, dass er im montierten Zustand des Ankers senkrecht angeordnet ist.

Der Erfindung liegt die Aufgabe zugrunde, eine praktisch abfallfreie Herstellung der eingangs erwähnten Luftschichtanker mit einem flach gestalteten Ende und einem anderen, das Übrige des Ankers bildenden stabförmigen Abschnitt zu ermöglichen, ohne dabei jedoch die Funktionstüchtigkeit der Luftschichtanker zu beeinträchtigen und somit seine Ausreissfestigkeit zu vermindern.

Zur Lösung dieser Aufgabe wird erfindungsgemäß der flache Abschnitt im Grundriß und/oder im Längsschnitt zickzack- oder wellenförmig gestaltet und der stabförmige Abschnitt des Luftschichtankers aus einem gerade verlaufende Seitenkanten aufweisenden Längenbschnitt des Ankerrohlings geformt, dessen Breite der Breite des zugehörigen flachen Abschnitts des Luftschichtankers entspricht, welche Breite des flachen Abschnittes zwischen seinen parallel verlaufenden, zickzack- oder wellenförmigen Rändern in der auf der Längsachse des Luftschichtankers senkrechten Richtung gemessen wird.

Diese Aufgabe wird ebenfalls durch die Merkmale des Luftschichtankers des Anspruchs 2 gelöst.

Demgemäss kann der Rohling für die Herstellung des Ankers über seine Länge hinweg von gleicher Breite sein. Hieraus ergibt sich, dass Stanzabfälle vermieden werden können. Um unter dieser Voraussetzung auch noch die Ausreissfestigkeit zu erhöhen, kann noch eine Randprofilierung des flachen Abschnittes genutzt werden, die jedoch aus Gründen der Abfallvermeidung ebenfalls von besonderer Gestaltung sein muss. Aus diesem Grunde ist der flache Abschnitt im Grundriss flach zickzack- oder wellenförmig ausgeführt, und zwar so, dass bei der Stanzung aus einer Materialbahn ein zickzack- oder wellenförmiger Schnitt genügt, um zwei aufeinander folgende Anker bzw. Rohlinge voneinander zu trennen.

Weitere Einzelheiten der Erfindung werden anhand der Zeichnung erläutert, in der Ausführungsbeispiele der Erfindung dargestellt sind. Es zeigen :
Fig. 1 - 3 je Luftschichtanker unterschiedlicher Gestaltung im Grundriss,
Fig. 4 einen Schnitt nach der Linie IV - IV von Fig. 1,
Fig. 5 einen Schnitt nach der Linie V - V von Fig. 1,
Fig. 6 einen Schnitt nach der Linie VI - VI von Fig. 2,
Fig. 7 eine Draufsicht auf eine Werkstoffbahn zur Herstellung von Luftschichtankern und
Fig. 8 zwei in einer Flucht liegende Luftschichtanker in der Draufsicht gefertigt aus einer Werkstoffbahn gemäss Fig. 7.

Luftschichtanker haben die Aufgabe, eine Verbindung zwischen einer inneren Schale 1 z.B. aus Kalksandsteinen bestehend und einer äusseren Schale 2 z.B. als Verblendung herzustellen. Zwischen diesen beiden Schalen befindet sich ein Hohlraum 3, der zum Teil mit einer Matte 4 aus einem Dämmstoff ausgefüllt sein kann.

Diese Luftschichtanker bestehen aus Stahlblech mit einer Wandstärke von etwa 0.5 mm und werden durch Stanzen od. dgl. aus einer Werkstoffbahn 5 gemäss Fig. 7 gefertigt. Sie weisen einen stabförmigen Längenabschnitt 6 und einen flachen Abschnitt 7 auf, wobei jedoch der Längenabschnitt 6 noch in einen mittleren, im wesentlichen rohrförmigen Abschnitt 8 und einen profilierten Abschnitt 9 unterteilt ist. Der Abschnitt 7 durchsetzt dabei die innere Schale 1, der rohrförmige Abschnitt 8 den Hohlraum 3 und der profilierte Abschnitt 9 die äussere Schale 2.

Um die erfindungsgemässen Anker besonders abfallarm durch Stanzen od. dgl. aus der Werkstoffbahn 5 herstellen zu können, ist aufgrund der Erfindung der stabförmige Längenabschnitt 6 aus einem Längenabschnitt des streifenförmigen Rohlings 10 gefertigt, dessen Breite der Breite B des flachen Abschnitts 7 entspricht. Der Durchmesser D gemäss Fig. 4 entspricht also der Breite B gemäss Fig. 5.

Die sich hieraus ergebenden Vorteile sind insb. aus den Fig. 7 und 8 zu erkennen :

Zur Herstellung der Luftschichtanker wird eine Werkstoffbahn 5 benutzt, die an beiden Rändern eine Lochreihe 11 aufweist, die eine Führung der Werkstoffbahn 5 ermöglicht, zugleich aber auch aufgrund des Lochabstandes die Breite der Rohlinge 10 bestimmt. Dem Lochabstand entsprechend werden von einem Loch zu gegenüberliegenden Loch der beiden Lochreihen 11 durch Stanzen od. dgl. quer verlaufende Schnitte 12 vollzogen, wobei jedoch die Schnittlänge bzw. die Breite der Werkstoffbahn so gross gewählt sind, dass mit jedem Schnitt 12 zwei mit den profilierten Abschnitten 9 einander zugekehrte Anker - wie in Fig. 8 dargestellt - gefertigt werden können. Es versteht sich, dass mit jedem Schnitt eventuell nur ein Anker, aber auch drei oder mehrere bzw. jeweils ein Vielfaches von Zwei an Ankern gewonnen werden können.

Nach Anbringung von Schnitten 12 werden zunächst die Ränder der Rohlinge 10 zur Erzeugung der stabförmigen Längenabschnitte 6 schrittweise bearbeitet, um so zunächst den Längenabschnitt 6 rohrförmig gemäss Fig. 8 zu formen und dann durch Eindrücken des rohrförmigen Längenabschnitts 6 den Abschnitt 9 zu bilden; diese Bearbeitung erstreckt sich über den Bereich S. Vorteilhaft ist es dabei, wenn das dafür benutzte Werkzeug im Sinne des Doppelpfeiles 20 quer zur Werkstoffbahn 5 verstellbar ist. Dadurch können unterschiedlich lange Längenabschnitte 8 und folglich unterschiedlich lange Anker mit einfachen Mitteln erzeugt werden. Bei einem aussermittigen Werkzeug für den Bereich S würden dann zwei Anker unterschiedlicher Länge entstehen.

Vor dem Abtrennen der beiden Anker werden die flachen Abschnitte 7 geformt, auf deren Gestaltung noch eingegangen wird. Beim Fertigprodukt sind im Abschnitt 7 die Halbkreise h aus den Lochreihen 11 erhalten, da die aussen gelegenen Ränder 7' neben den Lochreihen 11 verwertet werden.

Es versteht sich, dass eine solche Herstellung bestimmte Folgewerkzeuge und maschinelle Abläufe der Stanzungen und dgl. voraussetzt, die jedoch nicht Gegenstand der Erfindung sind. Wichtig ist jedoch, dass unmittelbar aufeinander folgende streifenförmige Rohlinge erzeugt werden, aus denen die Luftschichtanker zu fertigen sind. Dabei wird Abfall vermieden; Stanzabfälle können nicht entstehen.

Wie aus Fig. 7 erkennbar ist, verlaufen die Schnitte 12 im Bereich des rechten Randes der Werkstoffbahn 5 schwach zickzackförmig, während sie sonst gerade verlaufen. Die Gestalt der Schnitte 12 ist dabei so gewählt, dass der für den rechten Anker vorgesehene flache Abschnitt 7 seitlich von zickzackförmigen Rändern begrenzt ist, während alle übrigen Abschnitte gerade verlaufen bzw. gerade verlaufende Seitenkanten aufweisen, was auch für den flachen Abschnitt 7 des links wiedergegebenen Ankers der Fall ist.

Um ohne Stanzabfall eine erhöhte Ausreissfestigkeit der Anker herbeiführen zu können, sind aufgrund der Erfindung zwei Massnahmen einzeln oder in Kombination miteinander möglich :
1. Örtliche Einschnitte an den Seitenkanten der Abschnitte 7 zur Erzielung eines Formschlusses innerhalb der innereren Schale 1 erübrigen sich, wenn die flachen Abschnitte 7 insg. zickzack- oder wellenförmig verlaufen, und/oder
2. besondere Längsprofilierungen im Sinne von Fig. 6
angewendet werden.

Zu 1. : Die Anker gemäss Fig. 1 - 3 - vgl. auch den rechts gemäss Fig. 7 erstellten Anker, der dem Anker gemäss Fig. 2 entspricht - weisen flache Längenabschnitte 7 auf, die schwach zickzackförmig verlaufen. Ein aus zwei symmetrisch angeordneten Schenkeln 13 gleicher Länge bestehender V-Abschnitt 14 weist einen Ausschlag A auf, der etwa 2 - 4 mm, insb. 3 mm beträgt, und zwar bei einer Gesamtlänge des Abschnittes 7 von etwa 95 mm und einer Länge der Schenkel 13von etwa 25 - 35 mm.

Die beiden Seitenkanten 15 des Abschnittes 7 verlaufen dabei parallel zueinander. In Verfolg dieses Gedankens kann auch eine wellenförmig verlaufende Seitenkante 15 genutzt werden.

Es sei erwähnt, dass bei einem Abschnitt 7 mit einer Länge von etwa 95 mm der profilierte Abschnitt 9 eine Länge von etwa 40 mm erhält bei einer Gesamtlänge des Ankers von etwa 21 0 - 300 mm.

Zu 2. : Aufgrund der Erfindung soll weiterhin eine besondere Längsprofilierung im Sinne des Schnittbildes gemäss Fig. 6 genutzt werden können. Wie aus den Fig. 1 - 3 erkennbar ist, erhält der flache Abschnitt 7 flache Einpressungen 19, die gemäss Fig. 1 zum stabförmigen Abschnitt 6 hin gerichtete Dreiecke 16 und gemäss Fig. 2 ineinander greifende, ebenfalls zum Abschnitt 8 hin zeigende Winkel 17 sind. Wichtig ist dabei, dass alle Einpressungen 19 wechselseitig in der Weise vorgesehen sind, dass sie einmal von oben nach unten und von unten nach oben gerichtet sind. Die Einpressungen 19 liegen somit zum Teil oberhalb und zum anderen unterhalb der durch den flachen Abschnitt 7 bestimmten Hauptebene. Vorzugsweise werden die Einpressungen auch so angeordnet, dass auf eine nach oben gerichtete eine nach unten gerichtete Einpressung 19 folgt. Wie aus Fig. 6 erkennbar ergibt sich dadurch im wesentlichen ein zickzack- bzw. wellenförmiger Querschnittsverlauf, der den Formschluss in der Schale 1 besonders erhöht und lediglich durch bleibende Verformung des Rohlings 10 und nicht durch Ausstanzungen erzeugt wird, die wiederum zu Abfällen führen.

Es sei bemerkt, dass die zu 1. und 2. erwähnten Vorschläge gegebenenfalls für sich allein und auch unabhängig von dem Vorschlag benutzt werden können, nach dem der stabförmige Abschnitt 8 aus einem Längenabschnitt geformt wird, der eine dem flachen Abschnitt entsprechende Breite B aufweist.

Ferner sei bemerkt, dass es vorteilhaft ist, wenn die Tiefe T der wechselseitig anzubringenden Einpressungen 19 gemäss Fig. 6 etwa das Ein- bis Dreifache der Wandstärke des Ankers entspricht, wobei jedoch selbstverständlich auf die vorgesehenen Bemessungen der inneren Schale 4 Rücksicht zu nehmen ist.. Auch ist es möglich, gegebenenfalls den Abschnitt 7 flach, eben zu belassen, also dort auf Einpressungen zu verzichten, wobei dann allerdings vorzugsweise die wellen- oder zickzackförmige Gestalt des flachen Abschnitts 7 gewählt wird.

## Patentansprüche

1. Verfahren zur Herstellung eines aus einem dünnwandigen Material, vorzugsweise Stahl, bestehenden Luftschichtankers für Mauerwerk, wobei der Luftschichtanker an einem Ende flach gestaltet ist und einen anderen, das Übrige des Luftschichtankers bildenden stabförmigen Abschnitt (6) aufweist, der durch Verformung des Ankerwerkstoffes gebildet ist, dadurch gekennzeichnet, daß der flache Abschnitt (7) im Grundriß und/oder im Längsschnitt zickzack- oder wellenförmig gestaltet und der stabförmige Abschnitt (6) des Luftschichtankers aus einem gerade verlaufende Seitenkanten aufweisenden Längenbschnitt des Ankerrohlings (10) geformt wird, dessen Breite (B) der Breite des zugehörigen flachen Abschnitts des Luftschichtankers entspricht, welche Breite des flachen Abschnittes zwischen seinen parallel verlaufenden, zickzack- oder wellenförmigen Rändern in der auf der Längsachse des Luftschichtankers senkrechten Richtung gemessen wird.

2. Aus einem dünnwandigen Material, vorzugsweise Stahl, bestehender Luftschichtanker für Mauerwerk, erhältlich durch das Verfahren nach Anspruch 1, wobei der Luftschichtanker an einem Ende flach gestaltet ist und einen anderen, das Übrige des Luftschichtankers bildenden stabförmigen Abschnitt aufweist, der durch Verformung des Ankerwerkstoffes gebildet ist, dadurch gekennzeichnet, daß der flache Abschnitt (7) im Grundriß und/oder im Längsschnitt zickzack- oder wellenförmig gestaltet und Einpressungen aufweist, die zum stabförmigen Abschnitt (8) hin gerichtete Dreiecke (16) oder Winkel (17) sind.

3. Luftschichtanker nach Anspruch 2, dadurch gekennzeichnet, daß die Zickzack- oder Wellentiefe (A) Grundriß gesehen etwa 2 - 4 mm beträgt.

4. Luftschichtanker nach Anspruch 2, dadurch gekennzeichnet, daß die Einpressungen (19) wechselseitig an dem flachen Abschnitt (7) angebracht sind, wobei die Tiefe (T) der Einpressungen etwa das Ein- bis Dreifache der Wandstärke des Luftschichtankers beträgt.

5. Luftschichtanker nach Anspruch 2, dadurch gekennzeichnet, daß die Winkel (17) derart nah aufeinander folgen, daß sie ineinandergreifen.

6. Luftschichtanker nach Anspruch 2, dadurch gekennzeichnet, daß die Dreiecke (16) eine Reihe bilden und mit gegenseitigem Abstand angeordnet sind, der geringer ist als die Erstreckung der Dreiecke (16) in Längsrichtung des Ankers.

7. Luftschichtanker nach Anspruch 2, dadurch gekennzeichnet, daß ein Wellen- bzw. Zickzackabschnitt (14) eine Länge von 50 - 70 mm aufweist.

8. Verfahren nach Anspruch 1, dadurch gekennzeichnet, daß eine Werkstoffbahn (5) mit einander parallel verlaufenden, quer gerichteten z.B. durch Stanzen erzeugten Schnitten (12) versehen wird, um so zur Bildung von Ankerrohlingen bestimmte Streifen zu erzeugen, die noch zusammenhängend zu einem Luftschichtanker geformt werden.

9. Verfahren nach Anspruch 8, dadurch gekennzeichnet, daß die Schnitte (12) von seitlich an der Werkstoffbahn (5) befindlichen, in einer Reihe angeordnet Löchern (Lochreihe 11) ausgehen und daß die seitlich außen neben den Löchern befindlichen Werkstoffstreifen (7') zerteilt werden, um die Luftschichtanker zu vereinzeln.

10. Verfahren nach Anspruch 9, dadurch gekennzeichnet, daß mit einem Schnitt (12) zwei oder mehrere, hintereinander liegende streifenförmige Ankerrohlinge gebildet werden.

11. Verfahren nach Anspruch 10, dadurch gekennzeichnet, daß bei zwei Ankerrohlingen die flachen Abschnitte (7) der beiden Anker so bearbeitet werden, daß sie seitlich außen an der Werkstoffbahn (5) liegen.

12. Verfahren nach Anspruch 8, dadurch gekennzeichnet, daß mit einem Schnitt zwei oder mehrere, hintereinander liegende streifenförmige Ankerrohlinge gebildet werden und die Bearbeitung dieser Rohlinge in der Weise erfolgt, daß stabförmige Abschnitte benachbarter Anker einander zugekehrt sind.

13. Verfahren nach Anspruch 8 und gegebenenfalls 12 zur Herstellung eines Luftschichtankers, dessen stabförmiger Abschnitt (6) einen im wesentlichen rohrförmigen Abschnitt (8) und am freien Ende des Luftschichtankers einen profilierten Abschnitt (9) aufweist, dadurch gekennzeichnet, daß die zur Bildung des profilierten Abschnittes (9) dienenden Werkzeuge quer zur Werkstoffbahn (5) verschoben werden, um Luftschichtanker abgewandelter Länge herzustellen.

## Claims

1. Method of producing a cavity wall tie for brickwork, which tie is formed from a thin-walled material, preferably steel, the cavity wall tie having a flat configuration at one end and including a different rod-like portion (6), which forms the remaining part of the cavity wall tie and is formed by deforming the tie material, characterised in that the flat portion (7), when viewed from above and/or in longitudinal section, has a zigzag-shaped or undulatory configuration, and the rod-like portion (6) of the cavity wall tie is shaped from a longitudinal portion of the tie blank (10), which portion has rectilinearly extending lateral edges and a width (B) which corresponds to the width of the associated flat portion of the cavity wall tie, which width of the flat portion is measured between its parallel-extending, zigzag-shaped or undulatory edges in the direction perpendicular to the longitudinal axis of the cavity wall tie.

2. Cavity wall tie for brickwork, which tie is obtainable by the method according to claim 1 and is formed from a thin-walled material, preferably steel, the cavity wall tie having a flat configuration at one end and including a different rod-like portion, which forms the remaining part of the cavity wall tie and is formed by deforming the tie material, characterised in that the flat portion (7), when viewed from above and/or in longitudinal section, has a zigzag-shaped or undulatory configuration and includes indentations which are triangles (16) or chevrons (17) orientated towards the rod-like portion (6).

3. Cavity wall tie according to claim 2, characterised in that the zigzag or undulation depth (A) is about 2 - 4 mm when viewed from above.

4. Cavity wall tie according to claim 2, characterised in that the indentations (19) are alternately provided on the flat portion (7), the depth (T) of the indentations being about one- to three-times the wall thickness of the cavity wall tie.

5. Cavity wall tie according to claim 2, characterised in that the chevrons (17) follow one another in such a close manner that they engage in one another.

6. Cavity wall tie according to claim 2, characterised in that the triangles (16) form a row and are disposed with a mutual spacing therebetween, which spacing is shorter than the extent of the triangles (16) when viewed with respect to the longitudinal direction of the tie.

7. Cavity wall tie according to claim 2, characterised in that an undulatory or zigzag-shaped portion (14) has a length of 50 - 70 mm.

8. Method according to claim 1, characterised in that a material web (5) is provided with transversely orientated incisions (12), which extend parallel to one another and are produced by stamping, for example, so as to produce strips which are intended to form tie blanks and are still shaped continuously to form a cavity wall tie.

9. Method according to claim 8, characterised in that the incisions (12) extend from holes, which are disposed in a row (row of holes 11) and are situated laterally in the material web (5), and in that the material strips (7'), which are situated laterally externally adjacent the holes, are divided so as to separate the cavity wall ties.

10. Method according to claim 9, characterised in that two or more strip-like tie blanks, which lie one behind the other, are formed with one incision (12).

11. Method according to claim 10, characterised in that, when there are two tie blanks, the flat portions (7) of the two ties are so processed that they lie laterally externally on the material web (5).

12. Method according to claim 8, characterised in that two or more strip-like tie blanks, which lie one behind the other, are formed with one incision, and these blanks are processed in such a manner that rod-like portions of adjacent ties face one another.

13. Method according to claim 8 and possibly 12 for producing a cavity wall tie, the rod-like portion (6) of which has a substantially tubular portion (8) and, at the free end of the cavity wall tie, a profiled portion (9), characterised in that the tools, which are used to form the profiled portion (9), are displaced transversely relative to the material web (5) so as to produce cavity wall ties of a modified length.

## Revendications

1. Procédé de fabrication d'un ancrage à couche d'air pour maçonnerie, qui est constitué d'un matériau à paroi mince, de préférence en acier, l'ancrage à couche d'air étant de conformation plate à une extrémité et comportant un autre tronçon (6) en forme de barreau qui forme le reste de l'ancrage à couche d'air et qui est formé en déformant le matériau de l'ancrage, caractérisé en ce que le tronçon (7) plat est conformé en projection sur un plan horizontal et/ou en coupe longitudinale en zigzag ou de manière ondulée, et le tronçon (6) en forme de barreau de l'ancrage à couche d'air est formé d'un tronçon longitudinal de l'ébauche (10) d'ancrage qui a des arêtes latérales rectilignes et dont la largeur (B) correspond à la largeur du tronçon plat correspondant de l'ancrage à couche d'air, largeur du tronçon plat qui est mesurée entre ses bords parallèles en forme de zigzag ou ondulée dans la direction perpendiculaire à l'axe longitudinal de l'ancrage à couche d'air.

2. Ancrage à couche d'air pour maçonnerie en un matériau à paroi mince, de préférence en acier, obtenu par le procédé suivant la revendication 1, l'ancrage à couche d'air étant de forme plate à une extrémité et comportant un autre tronçon en forme de barreau qui forme le reste de l'ancrage à couche d'air et qui est formé par déformation du matériau de l'ancrage, caractérisé en ce que le tronçon (7) plat est conformé en projection sur un plan horizontal et/ou en coupe longitudinale en zigzag ou sous forme ondulée et comporte des empreintes qui sont des triangles (16) ou des cornières (17) dirigés vers le tronçon (8) en forme de barreau plane.

3. Ancrage à couche d'air suivant la revendication 2, caractérisé en ce que la profondeur (A) des zigzags ou des ondulations est considérée en projection sur un plan horizontal de 2 à 4 mm environ.

4. Ancrage à couche d'air suivant la revendication 2, caractérisé en ce que les empreintes (19) sont ménagées alternativement sur le tronçon (7) plat, la profondeur (T) des empreintes représentant une à trois fois l'épaisseur de paroi de l'ancrage à couche mince.

5. Ancrage à couche d'air suivant la revendication 2, caractérisé en ce que les cornières (17) se succèdent à proximité l'une de l'autre de manière à s'interpénétrer.

6. Ancrage à couche d'air suivant la revendication 2, caractérisé en ce que les triangles (16) forment une rangée et sont disposés à un intervalle mutuel qui est plus petit que l'étendue des triangles (16) dans la direction longitudinale de l'ancrage.

7. Ancrage à couche d'air suivant la revendication 2, caractérisé en ce qu'un tronçon (14) ondulé ou en zigzag a une longueur de 50 à 70 mm.

8. Procédé suivant la revendication 1, caractérisé en ce qu'une bande (5) de matériau est munie de découpes (12) produites par exemple par poinçonnage, parallèles et dirigées transversalement pour produire ainsi des bandes qui conviennent à la formation d'ébauches d'ancrage qui, alors qu'elles sont encore d'un seul tenant, sont conformées en un ancrage à couche d'air.

9. Procédé suivant la revendication 8, caractérisé en ce que les découpes (12) partent de perforations (rangée de perforations 11) disposés en une rangée et se trouvant sur le côté de la bande (5) de matériau et en ce que les bandes (7') de matériaux se trouvant latéralement à l'extérieur à côté des perforations sont séparées pour individualiser les ancrages à couche d'air.

10. Procédé suivant la revendication 9, caractérisé en ce qu'il est formé par une découpe (12) deux ébauches d'ancrage ou plusieurs ébauches d'ancrage en forme de bande qui se succèdent.

11. Procédé suivant la revendication 10, caractérisé en ce que dans le cas de deux ébauches d'ancrage, les tronçons (7) plats des deux ancrages sont usinés de manière à se trouver latéralement à l'extérieur de la bande (5) de matériau.

12. Procédé suivant la revendication 8, caractérisé en ce que par une découpe, il est formé deux ébauches d'ancrage ou plusieurs ébauches d'ancrage en forme de bande qui se succèdent et l'usinage de ces ébauches s'effectue de façon que des tronçons, en forme de barreau, d'ancrages voisins soient tournés l'un vers l'autre.

13. Procédé suivant la revendication 8 et éventuellement 12 de fabrication d'un ancrage à couche d'air, dont le tronçon (6) en forme de barreau a une partie (8) sensiblement tubulaire et à l'extrémité (9) de l'ancrage à couche d'air une partie (9) profilée, caractérisé en ce qu'il consiste à déplacer transversalement à la bande (5) de matériau les outils servant à la formation de la partie (9) profilée pour fabriquer des longueurs variables d'ancrages à couche d'air.
